# FASCICULE DE BREVET EUROPEEN

(11) **EP 0 677 860 B1**
(45) Date de publication et mention de la délivrance du brevet: **12.12.2001**
(21) Numéro de dépôt: 95400655.7
(22) Date de dépôt: 24.03.1995
(51) Int. Cl.: H01H 37/08, H01H 37/52, D06F 75/26

(54) **Thermostat destiné à piloter un circuit d'alimentation d'un élément chauffant d'un appareil**
Thermostat zur Steuerung der Schaltungsanordnung zur Stromversorgung des Heizelementes eines gerätes
Thermostat for controlling the power supply circuit of the heating element of an apparatus

(30) Priorité: 12.04.1994 FR 9404325
(43) Date de publication de la demande: 18.10.1995
(73) Titulaire: Moulinex S.A., 92979 Paris la Defense (FR)
(72) Inventeur: Bouleau, Jean-Paul Ange André, F-72610 Champfleur (FR); Guillot, Gérard Louis Henri, F-61250 Radon (FR)
(74) Mandataire: Busquets, Jean-Pierre

(56) Documents cités:
- US-A- 4 968 963

## Description

L'invention concerne un thermostat réglable à ouverture rapide par passage de point mort destiné à piloter un circuit d'alimentation électrique d'un élément chauffant d'un appareil et comprenant un support comportant un empilement de séparations et recevant un bras de thermostat, une lame formant contact fixe, un bilame comprenant une extrémité libre et une extrémité fixée audit support et influencé par la température de chauffe à détecter de l'élément chauffant, une lame mobile fixée au support et pourvue d'une languette souple sur laquelle appuie une cheville isolante commandée par une vis rotative permettant d'obtenir une température de consigne de l'élément chauffant et une autre lame mobile fixée, d'une part, au support et, d'autre part, à la lame mobile et dont l'extrémité libre porte un contact susceptible de toucher le contact fixe ainsi qu'une entretoise isolante solidaire de l'extrémité du bilame et commandant les lames mobiles ; la lame formant contact fixe et les lames mobiles sont reliées respectivement à une première et une seconde bornes électriques destinées à être connectées par au moins deux fils au circuit d'alimentation électrique d'au moins un voyant lumineux d'indication d'état dit "trop chaud" de l'élément chauffant.

Dans les appareils électrodomestiques tels que, par exemple, les fers à repasser, l'usage de voyants lumineux d'indication d'état "trop chaud" de la température de la semelle est très fréquent. Les dispositifs de commande de ces voyants lumineux d'indication d'état sont généralement complexes, encombrants et coûteux.

D'autre part, ces dispositifs de commande font appel à des dispositifs électroniques de traitement des informations issues d'un thermostat à ouverture rapide et commandant le déclenchement des voyants lumineux. Les dispositifs électroniques sont sensibles aux variations de température et à l'humidité. De plus, l'insertion de tels dispositifs électroniques augmentent considérablement le prix de revient d'un appareil électrodomestique.

Le but de l'invention est de remédier aux inconvénients précités en mettant en oeuvre un dispositif de commande d'un voyant lumineux "trop chaud" qui soit mécanique, simple et économique.

Selon l'invention, le thermostat comporte une lame conductrice élastique qui comprend une extrémité libre et une extrémité fixée audit support, et qui est reliée au réseau d'alimentation par un fil électrique connecté à l'extrémité fixée au support et dont la région de l'extrémité libre peut occuper au moins deux positions, soit une première position pour laquelle la région de l'extrémité libre est en contact avec la languette souple par un moyen d'appui lorsque la température de consigne est supérieure ou égale à la température de chauffe et en laquelle le voyant dit "trop chaud" est éteint, soit une seconde position pour laquelle la région de l'extrémité libre n'est pas en contact avec la languette souple lorsque la température de consigne est inférieure à la température de chauffe et en laquelle le voyant dit "trop chaud" est allumé.

Grâce au thermostat selon l'invention, on élimine les dispositifs électroniques par l'utilisation d'un unique dispositif mécanique et on obtient ainsi une limitation du nombre de composants électriques à l'intérieur de l'appareil électrodomestique ce qui diminue le coût dudit appareil. D'autre part, la simplicité dudit dispositif augmente l'espace libre à l'intérieur de l'appareil électrodomestique améliorant les possibilités d'agencement des nombreux éléments contenus à l'intérieur de l'appareil électrodomestique.

Les caractéristiques et avantages de l'invention ressortiront d'ailleurs de la description qui va suivre, à titre d'exemple, en référence au dessin annexé dans lequel :
- la figure 1 représente un thermostat selon l'invention ;
- la figure 2 représente de façon schématique un circuit d'alimentation dans lequel est branché le thermostat selon l'invention.

Selon la figure 1, un thermostat réglable 1 à ouverture rapide par passage de point mort destiné à piloter un circuit d'alimentation électrique (non représenté) d'un élément chauffant d'un appareil, comprend un support comportant un empilement de séparations 2, 3 et 4 et recevant un bras de thermostat 5, une lame 6 formant contact fixe, un bilame 7 comprenant une extrémité libre 8 et une extrémité 9 fixée audit support et influencé par la température de chauffe de l'élément chauffant à détecter, une lame mobile 10 fixée au support et pourvue d'une languette souple 11 sur laquelle appuie une cheville isolante 12 commandée par une vis rotative 13 permettant d'obtenir une température de consigne de l'élément chauffant et une autre lame mobile 14 fixée, d'une part, au support et, d'autre part, à la lame mobile 10 et dont l'extrémité libre 15 porte un contact susceptible de toucher le contact fixe 6 ainsi qu'une entretoise isolante 16 solidaire de l'extrémité du bilame 7 et commandant les lames mobiles 10 et 14. La lame 6 formant contact fixe, les lames mobiles 10 et 14 sont reliées respectivement à une première borne 17 et à une seconde borne 18, destinées à être connectées, par au moins deux fils électriques 34,37 au circuit électrique d'alimentation d'au moins un voyant lumineux 38 d'indication d'état dit "trop chaud" de l'élément chauffant.

Les séparations 2, 3 et 4, et la cheville 12 ainsi que l'entretoise 16 sont réalisées en un matériau isolant électrique.

Selon l'invention, le thermostat réglable 1 comporte une lame conductrice élastique 21 qui comprend une extrémité libre 22 et une extrémité 23 fixée audit support, et qui est reliée au circuit d'alimentation par un fil électrique 24 connecté à l'extrémité 23 fixée au support et dont la région de l'extrémité libre 22 peut occuper au moins deux positions, soit une première position pour laquelle la région de l'extrémité libre 22 est en contact avec la languette souple 11 par un moyen d'appui 25 lorsque la température de consigne est supérieure ou égale à la température de chauffe et en laquelle le voyant 38 dit "trop chaud" est éteint, soit une seconde position pour laquelle la région de l'extrémité libre 22 n'est pas en contact avec la languette souple 11 lorsque la température de consigne est inférieure à la température de chauffe et en laquelle le voyant dit "trop chaud" est allumé.

La lame conductrice élastique 21 est, par exemple, une lame métallique. Ladite lame métallique comporte un trou 26 au travers duquel passe la cheville isolante 12. Le moyen d'appui 25 est, par exemple, un ergot réalisé par une découpe dans la lame 21.

Le support du thermostat comprend dans l'ordre un élément isolant inférieur 2, un élément milieu 3 et un élément supérieur 4. L'extrémité 23 de la lame conductrice 21 fixée au support, d'une part, repose entre la surface de contact des éléments milieu 3 et supérieur 4 du support et, d'autre part, est séparée électriquement de la première borne électrique 17 par un moyen isolant 27. Comme il est bien connu, les différentes lames et éléments isolants sont retenus ensemble par un rivet tubulaire R dont une extrémité est destinée à venir se fixer sur l'élément chauffant.

Pour permettre au thermostat d'occuper les deux positions décrites précédemment, la lame conductrice 21 comporte un moyen de réglage 28 fixé sur l'extrémité libre 22 de ladite lame conductrice 21 et susceptible de venir au contact de l'extrémité supérieure 16' de l'entretoise isolante 16 lorsque la température de consigne est inférieure à la température de chauffe de l'élément chauffant.

Afin d'améliorer le fonctionnement du thermostat de manière à limiter les écarts entre la température de chauffe de l'élément chauffant et la température de consigne affichée par la vis 13, le moyen de réglage 28 est, par exemple, un doigt 29 monté réglable dans un manchon 30 porté par l'extrémité libre 22 de la lame 21. Ce doigt peut être réalisé par une vis montée rotative dans un manchon fileté.

Selon la figure 2, l'élément chauffant comportant une résistance électrique 31, le circuit d'alimentation du thermostat comporte une prise mâle 32 destinée à être branchée à une prise de courant et comprenant un fil de masse 33, un premier fil électrique 34 reliée à une extrémité 35 de la résistance électrique 31 dont l'autre extrémité 36 est reliée à la seconde borne électrique 18, et un deuxième fil électrique 37 relié à la première borne électrique 17, et le réseau électrique d'alimentation comporte une résistance 42 montée en série avec ledit voyant 38. Une extrémité 41 de la résistance 42 est reliée à l'extrémité 35 de la résistance 31 et l'autre extrémité 43 de ladite résistance 42 est reliée, d'une part, au fil 24, et d'autre part, à une patte 39 du voyant 38 dont l'autre patte 40 est reliée à la première borne 17.

Dans un autre mode de réalisation intégrant de nouveaux éléments représentés en pointillé sur la figure 2, l'élément chauffant comporte une pièce à chauffer 44 liée thermiquement à la résistance 31 et au bilame 7 du thermostat par le rivet tubulaire R.

On comprendra mieux le fonctionnement du thermostat selon l'invention grâce à l'explication qui va suivre.

Dans un exemple particulier d'application à un fer à repasser dont la semelle porte le thermostat et constitue la pièce à chauffer 44, la température de consigne correspond à une température idéale nécessaire pour le repassage d'un type de vêtement particulier. Lors du branchement de la prise mâle sur une prise de courant murale, la semelle du fer à repasser chauffe, le contact entre l'extrémité de la lame 6 formant contact fixe et l'extrémité libre 15 de la lame mobile 14 est fermé. Puis, lors de la montée en température pour atteindre la température de consigne désirée, l'extrémité libre du bilame 7 se courbe vers le haut et soulève, par l'extrémité 16, les lames mobiles 10 et 14. Lorsqu'il y a dépassement du point mort, la lame mobile 14 quitte brutalement la lame formant contact fixe 16 pour venir en butée contre un point fixe de la lame mobile 10 liée à la première borne électrique 17 connectée au premier fil d'alimentation 37.

Dans ce cas, la lame conductrice 21 par son moyen d'appui 25 est continuellement en contact avec la languette souple 11 connectée à la première borne électrique 17 liée au fil 37. La résistance 42 du voyant "trop chaud" possède une impédance élevée de manière à créer une forte chute de tension et à jouer le rôle d'un court-circuit permanent de sorte que, dans cette position, le voyant "trop chaud" 38 est éteint.

Lorsque l'utilisateur désire une température de consigne inférieure à la température de consigne précédente, l'utilisateur tourne, en sens contraire du premier réglage, la vis rotative 13 du thermostat, le contact entre l'extrémité de la lame 16 et l'extrémité libre restant ouvert, la cheville isolante 12 appuie sur la languette souple 11 et l'enfonce. L'extrémité libre 22 par son moyen de réglage 23 vient en contact de l'extrémité 16' de l'entretoise isolante 16 alors que la languette souple 11 continue de descendre. De ce fait, le moyen d'appui 25 n'est donc plus au contact de la languette souple 11, ce qui déclenche l'allumage du voyant lumineux "trop chaud" 38. Ce voyant ne s'éteint que lorsque la semelle du fer à repasser s'est refroidi suffisamment, c'est-à-dire lorsque l'extrémité du bilame 7 est redescendue légèrement et occupe une position correspondant à la dernière température de consigne.

Sans sortir du cadre de l'invention, le thermostat réglable 1 peut être utilisé dans un four électrique. Ledit thermostat mesure, par exemple, la température de chauffe de la cavité du four dans laquelle est positionné un aliment et pour laquelle une certaine température ne doit pas être dépassée dans une utilisation particulière.

Le thermostat selon l'invention s'applique également sur tout type d'appareils dans lesquels l'indication d'une température trop élevée doit être connu de l'utilisateur avant une nouvelle utilisation de cet appareil.

## Revendications

1. Thermostat réglable (1) à ouverture rapide par passage de point mort destiné à piloter un circuit d'alimentation électrique d'un élément chauffant d'un appareil et comprenant un support comportant un empilement de séparations (2, 3, 4) et recevant un bras de thermostat (5), une lame (6) formant contact fixe, un bilame (7) comprenant une extrémité libre (8) et une extrémité (9) fixée audit support et influencé par la température de chauffe à détecter de l'élément chauffant, une lame mobile (10) fixée au support et pourvue d'une languette souple (11) sur laquelle appuie une cheville isolante (12) commandée par une vis rotative (13) permettant d'obtenir une température de consigne de l'élément chauffant et une autre lame mobile (14) fixée, d'une part, au support et, d'autre part, à la lame mobile (10) et dont l'extrémité libre (15) porte un contact susceptible de toucher le contact fixe (6) ainsi qu'une entretoise isolante (16) solidaire de l'extrémité du bilame (7) et commandant les lames mobiles (10 et 14) ; la lame formant contact fixe (6) et les lames mobiles (10 et 14) sont reliées respectivement à deux bornes électriques, une première (17) et une seconde (18), destinées à être connectées par au moins deux fils électriques (34,37) à un réseau électrique d'alimentation d'au moins un voyant lumineux (38) d'indication d'état dit "trop chaud" de l'élément chauffant,
**caractérisé en ce qu'**il comporte une lame conductrice élastique (21) qui comprend une extrémité libre (22) et une extrémité (23) fixée audit support, et qui est reliée au réseau d'alimentation du voyant (38) par un fil électrique (24) connecté à l'extrémité (23) et dont l'extrémité libre peut occuper au moins deux positions, soit une première position pour laquelle l'extrémité libre (22) est en contact avec la languette souple (11) par un moyen d'appui (25) lorsque la température de consigne est supérieure ou égale à la température de chauffe et en laquelle le voyant dit "trop chaud" est éteint, soit une seconde position pour laquelle l'extrémité libre (22) n'est pas en contact avec la languette souple (11) lorsque la température de consigne est inférieure à la température de chauffe et en laquelle le voyant dit "trop chaud" est allumé.

2. Thermostat selon la revendication 1,
**caractérisé en ce que** la lame conductrice (21) comporte un moyen de réglage (28) fixé sur l'extrémité libre (22) de ladite lame conductrice (21) et susceptible de venir au contact d'une extrémité (16') de l'entretoise isolante (16) lorsque la température de consigne est inférieure à la température de chauffe de l'élément chauffant.

3. Thermostat selon la revendication 2,
**caractérisé en ce que** le moyen de réglage (28) comporte un doigt (29) monté réglable dans un manchon (30) porté par l'extrémité de la lame (21).

4. Thermostat selon l'une quelconque des revendications précédentes,
**caractérisé en ce que** la lame conductrice est une lame métallique (21) comportant un trou (26) au travers duquel passe la cheville isolante (12).

5. Thermostat selon la revendication 4,
**caractérisé en ce que** le moyen d'appui (25) est un ergot réalisé par une découpe dans la lame métallique.

6. Thermostat selon l'une quelconque des revendications précédentes,
**caractérisé en ce que** le support comprenant dans l'ordre un élément isolant inférieur (2), un élément isolant milieu (3) et un élément isolant supérieur (4), l'extrémité (23) de la lame conductrice (21) fixée au support, d'une part, repose entre la surface de contact des éléments milieu (3) et supérieur (4) du support et, d'autre part, est séparé électriquement de la première borne électrique (17) par un moyen isolant (27).

7. Thermostat selon l'une quelconque des revendications précédentes,
**caractérisé en ce que** l'élément chauffant comportant une résistance électrique (31), le circuit d'alimentation du thermostat comporte une prise mâle (32) destinée à être branchée à une prise de courant et comprenant un premier fil électrique (34) relié à une extrémité (35) de la résistance électrique (31) dont l'autre extrémité (36) est reliée à la seconde borne électrique (18) et un deuxième fil électrique (37) relié à la première borne électrique (17) et, le réseau électrique d'alimentation comporte une résistance (42) montée en série avec ledit voyant (38), une extrémité (41) de la résistance (42) étant reliée à l'extrémité (35) de la résistance (31) et l'autre extrémité (43) de ladite résistance (42) étant reliée, d'une part, au fil (24), et, d'autre part, à une patte (39) du voyant (38) dont l'autre patte (40) est reliée à la première borne (17).

8. Thermostat selon la revendication 7,
**caractérisé en ce que** l'élément chauffant comportant en outre une pièce à chauffer (44) liée thermiquement à la résistance électrique (31), le bilame (7) du thermostat (1) réglable est connectée à la pièce à chauffer (44).

9. Thermostat selon la revendication 8,
**caractérisé en ce que** la pièce à chauffer est une semelle d'un fer à repasser électrique.

## Claims

1. Adjustable thermostat (1) with rapid opening by passage through the neutral point intended to control an electrical supply circuit of a heating element of an appliance and comprising a support including a stack of separations (2, 3, 4) and receiving a thermostat arm (5), a blade (6) forming a fixed contact, a bimetallic blade (7) comprising a free end (8) and an end (9) fixed to said support and influenced by the heating temperature of the heating element to be detected, a movable blade (10) fixed to the support and provided with a flexible tongue (11) on which there rests an insulating peg (12) controlled by a rotating screw (13) making it possible to obtain a set temperature for the heating element and another movable blade (14) fixed, on the one hand, to the support and on the other hand to the movable blade (10) and whose free end (15) carries a contact able to touch the fixed contact (6) and an insulating strut (16) fixed to the end of the bimetallic blade (7) and controlling the movable blades (10 and 14); the blade forming a fixed contact (6) and the movable blades (10 and 14) are connected respectively to two electrical terminals, a first (17) and a second (18), intended to be connected by at least two electrical wires (34, 37) to an electrical supply system for at least one indicator light (38) indicating a so-called "too hot" state of the heating element,
**characterised in that** it has an elastic conductive blade (21) which comprises a free end (22) and an end (23) fixed to the support, and which is connected to the supply system for the light (38) by an electric wire (24) connected to the end (23) and the free end of which can occupy at least two positions, namely a first position in which the free end (22) is in contact with the flexible tongue (11) through an abutment means (25) when the set temperature is greater than or equal to the heating temperature and in which the so-called "too hot" light is off, or a second position in which the free end (22) is not in contact with the flexible tongue (11) when the set temperature is less than the heating temperature and in which the so-called "too hot" light is on.

2. Thermostat according to claim 1,
**characterised in that** the conductive blade (21) has an adjustment means (28)fixed to the free end (22) of said conductive blade (21) and able to come into contact with an end (16') of the insulating strut (16) when the set temperature is less than the heating temperature of the heating element.

3. Thermostat according to claim 2,
**characterised in that** the adjustment means (28) has a finger (29) mounted adjustably in a sleeve (30) carried by the end of the blade (21).

4. Thermostat according to any one of the proceedings claims,
**characterised in that** the conductive blade is a metallic blade (21) having a hole (26) through which the insulating peg (12) passes.

5. Thermostat according to claim 4,
**characterised in that** the abutment means (25) is a bracket produced by a cutout in the metallic blade.

6. Thermostat according to any one of the preceding claims,
**characterised in that** the support comprising, in order, a lower insulating element (2), a middle insulating element (3) and an upper insulating element (4), the end (23) of the conductive blade (21) fixed to the support, on the one hand, rest between the contact surface of the middle (3) and upper (4) elements of the support and on the other is electrically separated from the first electrical terminal (17) by an insulating means (27).

7. Thermostat according to any one preceding claims,
**characterised in that**, the heating element including an electric resistance (31), the thermostat supply circuit includes a male plug (32) intended to be connected to a socket and comprising a first electrical wire (34) connected to one end (35) of the electric resistance (31), the other end (36) of which is connected to the second electrical terminal (18), and a second electrical wire (37) connected to the first electrical terminal (17), and the electrical supply system includes a resistor (42) connected in series with said light (28), one end (41) of the resistor (42) being connected to the end (35) of the resistance (31) and the other end (43) of said resistor (42) being connected, on the one hand, to the wire (24) and on the other hand to a lug (39) on the light (38), the other lug (40) of which is connected to the first terminal (17).

8. Thermostat according to claim 7,
**characterised in that**, the heating element also including a part to be heated (44) thermally connected to the electrical resistance (31), the bimetallic blade (7) of the adjustable thermostat (1) is connected to the part to be heated (44).

9. Thermostat according to claim 8,
**characterised in that** the part to be heated is a sole plate of an electric iron.

## Patentansprüche

1. Regelbarer Thermostat (1) mit schneller Öffnung durch Überschreiten eines Totpunkts zum Steuern eines Stromkreises eines Heizelements eines Geräts, der einen Träger mit einem Stapel von Trennelementen (2, 3, 4) aufweist, der aufnimmt: einen Thermostatarm (5), ein Blatt (6), das einen festen Kontakt bildet, ein Bimetallblatt (7) mit einem freien Ende (8) und einem am Träger befestigten Ende (9), das von der zu detektierenden Heiztemperatur des Heizelements beeinflußt ist, eine bewegliche Lamelle (10), die am Träger befestigt und mit einer nachgiebigen Zunge (11) versehen ist, auf welche ein Isolierstift (12) drückt, der von einer Stellschraube (13) gesteuert ist, welche das Einstellen einer Solltemperatur des Heizelements ermöglicht, und eine andere bewegliche Lamelle (14), die einerseits am Träger und andererseits an der beweglichen Lamelle (10) befestigt ist und deren freies Ende (15) einen Kontakt trägt, der den festen Kontakt (6) berühren kann, sowie einen Isolierstift (16), der mit dem Ende des Bimetallblatts (7) fest verbunden ist und die beweglichen Lamellen (10, 14) steuert, wobei das den festen Kontakt bildende Blatt (6) und die beweglichen Lamellen (10, 14) jeweils mit zwei elektrischen Anschlußklemmen verbunden sind, einer ersten Anschlußklemme (17) und einer zweiten Anschlußklemme (18), die durch mindestens zwei Leiterdrähte (34, 37) zur Verbindung mit einer Stromversorgung von mindestens einer Leuchtanzeige (38) zur Anzeige des Zustands "zu heiß" des Heizelements bestimmt sind, **dadurch gekennzeichnet, daß** er eine elastische leitende Lamelle (21) aufweist, die ein freies Ende (22) und ein an dem Träger befestigtes und durch einen Leiterdraht (24) mit dem Stromnetz der Leuchtanzeige (38) verbundenes Ende (23) aufweist, wobei das freie Ende mindestens zwei Stellungen einnehmen kann, nämlich eine erste Stellung, in welcher das freie Ende (22) durch ein Andruckmittel (25) im Kontakt mit der nachgiebigen Zunge (11) ist, wenn die Solltemperatur höher oder gleich der Heiztemperatur ist und die "zu heiß"-Leuchtanzeige gelöscht ist, oder eine zweite Stellung, in welcher das freie Ende (22) mit der nachgiebigen Zunge (11) nicht in Berührung ist, wenn nämlich die Solltemperatur geringer als die Heiztemperatur ist und die "zu heiß"-Leuchtanzeige leuchtet.

2. Thermostat nach Anspruch 1, **dadurch gekennzeichnet, daß** die leitende Lamelle (21) eine an ihrem freien Ende (22) befestigte Regelvorrichtung (28) aufweist, die mit einem Ende (16') des Isolierstifts (16) in Beruhrung kommen kann, wenn die Solltemperatur kleiner als die Heiztemperatur des Heizelements ist.

3. Thermostat nach Anspruch 2, **dadurch gekennzeichnet, daß** die Regelvorrichtung (28) einen Finger (29) aufweist, der regelbar in einer vom Ende der Lamelle (21) getragenen Muffe (30) montiert ist.

4. Thermostat nach einem der vorangehenden Ansprüche, **dadurch gekennzeichnet, daß** die leitende Lamelle ein Metallblatt (21) mit einem Loch (26) ist, das vom Isolierstift (12) durchsetzt ist.

5. Thermostat nach Anspruch 4, **dadurch gekennzeichnet, daß** das Andruckmittel (25) ein Zapfen ist, der durch einen Ausschnitt im Metallblatt gebildet ist.

6. Thermostat nach einem der vorangehenden Ansprüche, **dadurch gekennzeichnet, daß** der Träger der Reihe nach aufweist: ein unteres Isolierelement (2), ein mittleres Isolierelement (3) und ein oberes Isolierelement (4) und daß das am Träger befestigte Ende (23) der leitenden Lamelle (21) einerseits zwischen der Kontaktfläche des mittleren Elements (3) und des oberen Elements (4) des Trägers ruht und andererseits durch ein Isoliermittel (27) elektrisch von der ersten Anschlußklemme (17) getrennt ist.

7. Thermostat nach einem der vorangehenden Ansprüche, **dadurch gekennzeichnet, daß** das Heizelement einen elektrischen Widerstand (31) aufweist, der Stromkreis des Thermostat einen Stecker (32) aufweist, der zum Einstecken in eine Steckdose dient und einen ersten Leiterdraht (34) aufweist, der mit einem Ende (35) des elektrischen Widerstands (31) verbunden ist, dessen anderes Ende (36) mit der zweiten Anschlußklemme (18) verbunden ist, und einen zweiten Leiterdraht (37) aufweist, der mit der ersten Anschlußklemme (17) verbunden ist, und daß der elektrische Stromkreis einen in Reihe mit der Leuchtanzeige (38) gelegten Widerstand (42) aufweist, von dem ein Ende (41) mit dem Ende (35) des Widerstands (31) und das andere Ende (43) des Widerstands (42) einerseits mit dem Leiterdraht (24) und andererseits mit einer Klemme (39) der Leuchtanzeige (38) verbunden ist, deren andere Klemme (40) mit der ersten Anschlußklemme (17) verbunden ist.

8. Thermostat nach Anspruch 7, **dadurch gekennzeichnet, daß** das Heizelement außerdem einen zu heizenden Teil (44) aufweist, der thermisch mit dem elektrischen Widerstand (31) verbunden ist, und das Bimetallblatt (7) des regelbaren Thermostat (1) mit dem zu erhitzenden Teil (44) verbunden ist.

9. Thermostat nach Anspruch 8, **dadurch gekennzeichnet, daß** der zu erhitzende Teil eine Sohle eines elektrischen Bügeleisens ist.
